# EUROPÄISCHE PATENTSCHRIFT

(11) **EP 3 027 360 B1**
(45) Veröffentlichungstag und Bekanntmachung des Hinweises auf die Patenterteilung: **10.05.2017**
(21) Anmeldenummer: 14777486.3
(22) Anmeldetag: 29.07.2014
(51) Int. Cl.: B24B 23/00, B24D 13/14

(54) **VORRICHTUNG UND VERFAHREN ZUM POLIEREN VON METALLBÄNDERN**
DEVICE AND METHOD FOR POLISHING METAL STRIPS
DISPOSITIF ET PROCÉDÉ DE POLISSAGE DE BANDES MÉTALLIQUES

(30) Priorität: 30.07.2013 AT 504792013
(43) Veröffentlichungstag der Anmeldung: 08.06.2016
(73) Patentinhaber: Berndorf Band GmbH, 2560 Berndorf (AT)
(72) Erfinder: JANCSIK, Andreas, A-2565 Neuhaus (AT)
(74) Vertreter: Burger, Hannes
(86) Internationale Anmeldenummer: PCT/AT2014/050166
(87) Internationale Veröffentlichungsnummer: WO 2015/013735

(56) Entgegenhaltungen:
- EP-A1- 2 159 004
- DE-A1- 10 305 189

## Beschreibung

Die Erfindung betri$t eine Vorrichtung zum Polieren einer Metalloberfläche eines Metallbandes gemäß dem Oberbegriff des Anspruchs 1.

Weiters betrifft die Erfindung ein Verfahren zum Polieren einer Metalloberfläche eines Metallbandes.

Unter dem Begriff "Metalloberfläche" wird in diesem Dokument eine nicht lackierte Oberfläche aus Metall, beispielsweise aus Stahl, verstanden. Zum Polieren einer derartigen Oberfläche eines Metallbandes wird üblicherweise ein Poliertuch über einen Polierteller gespannt und mit einem Poliermittel getränkt sowie anschließend mit mäßigem Druck bei sich drehendem oder exzentrisch bewegenden Polierteller über die Metalloberfläche geführt.

Eine Vorrichtung der eingangs genannten Art ist aus der EP 2 159 004 A1 bekannt geworden.

Nachteilig an den bekannten Lösungen ist es jedoch, dass die Anpresskraft in Richtung des Werkstückes vor allem beim Polieren mittels eines Handgerätes zum Polieren nur sehr schwer dosierbar ist und von dem individuellen Geschick des Bedieners abhängt. Dies erschwert das Erzielen einer konstanten, reproduzierbaren und guten Qualität von polierten Metalloberflächen. Auch kann es bei den bekannten Lösungen zu einem ungleichmäßigen Aufliegen des Poliertuches an der zu polierenden Metalloberfläche kommen.

Es ist daher eine Aufgabe der Erfindung, die Nachteile des Stands der Technik zu überwinden.

Diese Aufgabe wird mit einer Vorrichtung der eingangs genannten Art erfingdungsgemäß dadurch gelöst, dass sich das Kissen in Richtung des Drehtellers konisch verjüngt.

Die erfindungsgemäße Lösung erlaubt es, durch die Zwischenschaltung eines oder mehrerer komprimierbarer Schaumstoffkissen zwischen dem Drehteller und dem Poliertuch einen annähernd gleichbleibenden Druck auch bei unterschiedlichen Anpresskräften der Vorrichtung auf die zu polierende Oberfläche zu gewährleisten. Darüber hinaus wird durch das Kissen aus Schaumstoffmaterial ein optimales und gleichmäßiges Anliegen des Poliertuches an der Oberfläche erzielt. Darüber hinaus wird die Druckverteilung auf der zu polierenden Oberfläche optimiert.

Gemäß einer bevorzugten Ausführungsform der Erfindung kann es vorgesehen sein, dass zwischen dem Drehteller und dem Kissen ein Band mit elastischen Widerhaken angeordnet ist, wobei das Band an seiner den Widerhaken gegenüberliegenden Seite mit dem Drehteller oder dem Kissen verbunden ist Unter Widerhaken werden in diesem Dokument auch pilzkopfartige Strukturen verstanden.

Eine einfache Montage und ein schnelles Auswechseln des Schaumstoffkissens lassen sich dadurch realisieren, dass an einer dem Drehteller zugewandten Stirnfläche des Kissens ein erster Teil zumindest eines Klettverschlusses und an dem Drehteller ein zweiter, mit dem an der dem Drehteller zugewandten Seite des Kissens angeordneten ersten Teil korrespondierender Teil des zumindest einen Klettverschlusses angeordnet ist

Eine gute Befestigung des Poliertuches kann dadurch gewährleistet werden, dass an einer dem Drehteller abgewandten Stirnfläche des Kissens ein erster Teil zumindest eines weiteren Klettverschlusses und an dem Poliertuch ein zweiter, mit dem an der dem Drehteller abgewandten Stirnfläche angeordneten ersten Teil korrespondierender Teil des zumindest einen weiteren Klettverschlusses angeordnet ist.

Eine vorteilhafte Variante der Erfindung besteht darin, dass das Poliertuch einen Durchmesser aufweist, der größer ist als die Summe eines Durchmessers der dem Drehteller abgewandten Stirnfläche des Kissens und einer Höhe des Kissens.

Gemäß einer vorteilhaften Weiterbildung kann es vorgesehen sein, dass an einer Mantelfläche des Drehtellers oder an einem die Mantelfläche des Drehtellers bedeckenden Abschnitt des Poliertuches ein Band mit elastischen Widerhaken angeordnet ist, wobei das Band an seiner den Widerhaken gegenüberliegenden Seite mit dem Drehteller oder dem Poliertuch verbunden ist

Die Befestigung des Poliertuches lässt sich dadurch weiter verbessern, dass an einer Mantelfläche des Drehtellers und/oder einer Mantelfläche des Kissens zumindest ein erster Teil zumindest eines Klettverschlusses und an dem Poliertuch zumindest ein zweiter, mit dem ersten an der Mantelfläche des Drehtellers und/oder der Mantelfläche des Kissens angeordneten Teil korrespondierender Teil des zumindest einen Klettverschlusses angeordnet ist.

Um das Poliertuch auch bei hohen Drehzahlen gegen ein ungewolltes Verrutschen zu sichern, kann der Durchmesser des Poliertuches größer sein als die Summe des Durchmessers der dem Drehteller abgewandten Seite des Kissens, der Höhe des Kissens sowie einer Höhe des Drehtellers, wobei ein Randbereich des Poliertuches durch eine das Poliertuch und den Drehteller ringförmig umgreifende Haltevorrichtung gegen die Mantelfläche des Drehtellers gepresst und fixiert ist

Ein optimales Anliegen der Stirnfläche des Kissens aus Schaumstoff an der Metalloberfläche unabhängig von einer Drehzahl und somit eine sehr gute Qualität der polierten Oberfläche lassen sich dadurch erzielen, dass das Kissen eine Höhe aufweist, die kleiner ist als oder gleich ist wie der maximale, normal zu der Höhe verlaufende Durchmesser des Kissens.

Gemäß einer vorteilhaften Ausführungsform der Erfindung, kann es vorgesehen sein, dass die Höhe des Kissens in einem Bereich von 10 - 100 mm, insbesondere 40 - 60 mm oder 50 - 60 mm, liegt, wobei das Kissen einen Durchmesser von maximal 250 mm aufweist.

Gute Eigenschaften zur Aufnahme eines Poliermittels und eine Reduzierung der Wärmeentwicklung lassen sich dadurch erzielen, dass der Schaumstoff des Kissens ein offenporiger Schaumstoff ist.

Als besonders günstig hat sich herausgestellt, wenn der Schaumstoff des Kissens eine Stauchhärte zwischen 2 und 40, insbesondere zwischen 5 und 20, aufweist.

Die oben genannte Aufgabe lässt sich auch mit einem Verfahren der eingangs genannten Art dadurch lösen, dass eine erfindungsgemäße Vorrichtung verwendet wird, und es die folgenden Schritte umfasst:
i) Tränken des Kissens mit einem Poliermittel
ii) Aufsetzen der Vorrichtung auf die zu polieren Stelle der Metalloberfläche, wobei die dem Drehteller abgewandte Stirnfläche des Kissens der Metalloberfläche zugewandt ist.
iii) Polieren der Metalloberfläche durch Rotation des Poliertuches und Anpressen des Poliertuches gegen die Metalloberfläche.
iv) Spülen der polierten Stelle der Metalloberfläche..

Das erfindungsgemäße Verfahren erlaubt es, auf einfache Weise ein optimales Polieren der Oberfläche zu gewährleisten. Das erfindungsgemäße Verfahren eignet sich sehr gut zum Ausbessern von Fehlstellen eines bereits in Benutzung befindlichen Metallbandes. Insbesondere eignet sich das erfindungsgemäße Verfahren zum Polieren, beispielsweise Hochglanzpolieren, von endlosen Stahlbändern, insbesondere Edelstahlbändern.

Um bei der Reparatur von Bändern, insbesondere von hochglanzpolierten Edelstahlbändern, Verschmutzungen der Bandoberfläche außerhalb der zu polierenden Stelle zu vermeiden und eine sehr schnelle Bearbeitung des Bandes sicherzustellen, kann es vorgesehen sein, dass vor Schritt ii) ferner die Schritte
a) Bedecken eines Bereiches um eine zu polierende Stelle (18) der Metalloberfläche mit zumindest einer Folie und
b) Anbringen eines Spritzschutzes, in Form einer den zu polierende Bereich umgebenden Flüssigkeitsbarriere (20) vorgebbarer Höhe
durchgeführt werden.

Gemäß einer besonders vorteilhaften Variante der Erfindung kann es vorgesehen sein, dass zur Bildung der Flüssigkeitsbarriere die Folie an von der zu polierenden Stelle wegweisenden Rändern von der Metallfolie abgehoben und diese Ränder über der Metalloberfläche fixiert werden.

Nach einer anderen Variante der Erfindung kann es vorgesehen sein, dass die Flüssigkeitsbarriere durch eine Wand aus einem flexiblen Material, insbesondere Schaumstoff, gebildet wird, die zumindest teilweise um die zu polierende Stelle angebracht und festgeklebt wird.

Eine bevorzugte Ausführungsform der Erfindung besteht darin, dass das Metallband vor Schritt i) zumindest teilweise zu einer Rolle aufgewickelt wird, sodass die zu polierende Stelle auf einer Oberfläche der Rolle und seitlich eines Scheitels der Rolle zu liegen kommt. Diese Ausführungsform hat den Vorteil, dass durch die Rolle ein Widerlager zur Unterstützung der zu polierenden Stelle gebildet wird, sodass die zu polierende Stelle keiner weiteren Abstützung während des Polierens bedarf.

Um ein gutes Abrinnen von Poliermittel und Spülflüssigkeiten zu gewährleisten, kann die Barriere an einem dem Scheitel der Rolle abgewandten Bereich eine Öffnung aufweisen, wobei unter der Öffnung ein Ablauf für Flüssigkeiten vorgesehen ist.

Ein kontrollierter Flüssigkeitsabtransport von der zu polierenden Stelle wird weiters dadurch begünstigt, dass der zu polierenden Stelle zugewandte Folienränder, die Seiten eines Dreiecks bilden, wobei eine Spitze des Dreiecks nach unten weist.

Die Erfindung samt weiteren Vorteilen wird im Folgenden anhand einiger nicht einschränkender Ausführungsbeispiele näher erläutert, welche in den Zeichnungen dargestellt sind. In diesen zeigen schematisch:
- Fig. 1: Eine Vorrichtung zum Polieren von Metallbändern in einer teilweise geschnittenen Ansicht.
- Fig. 2: Einen Teil der Vorrichtung aus Fig.1 im näheren Detail.
- Fig. 3: Eine Draufsicht auf ein Poliertuch der Vorrichtung aus Fig. 1.
- Fig. 4: Eine Seitenansicht der Vorrichtung aus Fig. 1.
- Fig. 5: Ein teilweise zu einer Rolle aufgerolltes Metallband, bei welchem eine zu polierende Stelle von einem Spritzschutz umgeben ist.
- Fig. 6: Einen aus einer Folie gebildeten Spritzschutz für eine zu polierende Stelle eines Metallbandes.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Gemäß Fig. 1 weist eine erfindungsgemäße Vorrichtung 1 zum Polieren einer Metalloberfläche 2 eines Metallbandes 3 einen Motor 4 und eine mit diesem verbundene Drehwelle 5 auf. Der Motor 4 dient dazu, die Drehwelle 5 in Rotation zu versetzen. Auf einem dem Motor 4 abgewandten Ende der Drehwelle 5 sind ein Drehteller 6 aus einem gummielastischen Material, beispielsweise Gummi oder Hartgummi, und ein Poliertuch 8 angeordnet. Auf dem Drehteller 6 ist ein Kissen 7 aus einem Schaumstoff befestigt. Ein zentraler Abschnitt des Poliertuchs 8 ist an einer dem Drehteller 6 abgewandten Stirnfläche des Kissens 7 befestigt. Der Drehteller 6, das Kissen 7 und das Poliertuch 8 werden zum Polieren gemeinsam von der Drehwelle 5 in Rotation versetzt.

An einer dem Drehteller 6 zugewandten Stirnfläche des Kissens 7 ist ein erster Teil 9 eines Klettverschlusses und an dem Drehteller 6 ein zweiter mit dem ersten Teil 9 korrespondierender Teil 10 des Klettverschlusses angeordnet. Über den soeben genannten Klettverschluss sind der Drehteller 6 und das Kissen 7 miteinander verbunden.

Anstelle der zwei Teile 9 und 10 des Klettverschlusses kann auch nur ein Teil vorgesehen sein. Ist nur ein Teil vorgesehen handelt es sich um den Teil, der die Widerhaken trägt. Es hat sich herausgestellt, dass es für eine gute Verbindung zwischen dem Kissen 7 und dem Drehteller 6 ausreichend ist, wenn zwischen diesen beiden Elementen nur ein Haken- oder Pilzkopfband angeordnet ist. Bevorzugt ist dieses Band an seiner den Widerhaken tragenden Seite gegenüberliegenden Rückseite mit dem Drehteller 6 verbunden.

Zur Befestigung des Poliertuches 8 kann an einer dem Drehteller 6 abgewandten Stirnfläche des Kissens 7 ein erster Teil 11 eines weiteren Klettverschlusses und an dem Poliertuch 8 ein zweiter, mit dem Teil 11 korrespondierender Teil 12 des weiteren Klettverschlusses angeordnet sein.

An dieser Stelle sie darauf hingewiesen, dass gemäß einer Variante der Erfindung auf den aus den Teilen 11 und 12 gebildeten Klettverschluss verzichtet werden kann.

Gemäß Fig. 2 und 3 kann das Poliertuch 8 einen Durchmesser D aufweisen, der größer ist als die Summe eines Durchmessers d der dem Drehteller 6 abgewandten Stirnfläche des Kissens 7 und einer Höhe H des Kissens 7. Die Stirnfläche des Kissens 7 kann, so wie das Poliertuch 8, einen in etwa kreisrunden Rand aufweisen. Grundsätzlich sind auch andere Umfangsformen des Poliertuches 8, wie etwa polygonale, rechteckige oder auch unregelmäßige Formen, möglich.

An einer Mantelfläche des Drehtellers 6 und/oder einer Mantelfläche des Kissens 7 können Teile 13, 14 eines seitlichen Klettverschlusses und an dem Poliertuch 8 können mit den Teilen 13, 14 korrespondierende Teile 15, 16 des seitlichen Klettverschlusses angeordnet sein. Die Teile 13 und 14 können beispielsweise ringartig um die Mantelfläche des Drehtellers 6 und/oder des Kissens 7 angeordnet sein. Auch ist es möglich, dass die Teile 13 und 14 einen einzigen Teil bilden. Gleiches gilt auch für die Teile 15 und 16 des seitlichen Klettverschlusses.

Gemäß einer Variante der Erfindung ist zwischen dem Kissen 7 und dem Poliertuch 8 kein Klettverschluss vorgesehen, sodass die Teile 14 und 16 sowie die Teile 11 und 12 entfallen können, wobei auch bei dem durch die Teile 13 und 15 gebildeten Klettverschluss einer der Teile 13 oder 15 entfallen kann. In letzterem Fall ist der verbleibende Teil, bevorzugt der Teil 15, durch ein Band mit Widerhaken gebildet. Bevorzugt ist dieses Band an der Mantelfläche des Drehtellers 6 angeordnet und steht mit seinen Widerhaken direkt mit dem Poliertuch 8 in Berührung.

In Bezug auf die Klettverschlüsse in Figur 1 lässt sich somit sagen, dass gemäß einer vorteilhaften Variante der Erfindung die Teile 9, 12, 11, 14, 16 und 13 zur Gänze entfallen und die Teile 10 und 15 durch Bänder mit Widerhaken gebildet sein können, wobei die Widerhaken bevorzugterweise von dem Drehteller 6 wegweisen.

Darüber hinaus ist es auch möglich, dass der Durchmesser D des Poliertuches 8 größer ist, als die Summe des Durchmessers d, der Höhe H sowie einer Höhe h des Drehtellers 6. Wie in Fig. 4 dargestellt, kann hierbei ein Randbereich des Poliertuches 8 durch eine das Poliertuch 8 und den Drehteller 6 ringförmig umgreifende Haltevorrichtung 17 gegen die Mantelfläche des Drehtellers 6 gepresst und fixiert werden. Die Haltevorrichtung 17 kann, beispielsweise ein Haftklebeband, ein Kabelbinder etc. sein.

Gemäß Fig. 2 kann das Kissen 7 eine Höhe H aufweisen, die kleiner ist als der Durchmesser d. Die Höhe H kann aber auch gleich groß sein wie der Durchmesser d des Kissens 7 an seiner dicksten Stelle. Da das Kissen 7 sich in Richtung des Drehtellers konisch verjüngt entspricht der Durchmesser d an der dem Drehteller abgewandten Stirnfläche des Kissens 7 dem maximalen Durchmesser des Kissens 7. Aufgrund der Struktur des verwendeten Schaumstoffmaterials kann es vorkommen, dass die Mantelflächen des Kissens 7 nicht glatt ausgebildet sind. Die Höhe H des Kissens 7 kann in einem Bereich von 10 -100 mm, insbesondere 40 - 60 mm oder 50 - 60 mm, liegen. Das Kissen 7 kann beispielsweise einen Durchmesser d von maximal 250 mm aufweisen. D.h., das Kissen 7 kann an seiner dicksten Stelle einen Durchmesser aufweisen der maximal 250 mm beträgt.

Der Schaumstoff des Kissens 7 kann ein offenporiger Schaumstoff sein. Weiters kann der Schaumstoff eine Stauchhärte zwischen 2 und 40, insbesondere zwischen 5 und 20, aufweisen. Bei dem Schaumstoff kann es sich beispielsweise um einen Polyurethan-Schaum handeln.

Die erfindungsgemäße Vorrichtung ist bevorzugterweise als mobiles Handgerät ausgebildet, welches manuell gegen die Oberfläche des Metallbandes 3 gepresst wird. Die Vorrichtung eignet sich vor allem zum Polieren eines Metallbandes 2, dessen stirnseitige Enden zu einem Endlosband zusammengefügt sind.

Gemäß dem erfindungsgemäßen Verfahren wird das Kissen 7 der in den Figuren 1 bis 4 dargestellten Vorrichtung 1 vor dem Polieren der Metalloberfläche 2 mit einem Poliermittel getränkt. Hierzu können das Kissen 7 und das darauf montierte Poliertuch 8 gemeinsam in einen Behälter mit Poliermittel eingetaucht werden. In einem darauf folgenden Schritt wird die Vorrichtung 1 auf eine in Fig. 5 mit dem Bezugszeichen 18 bezeichnete, zu polierende Stelle der Metalloberfläche 2 aufgesetzt, wobei die dem Drehteller 6 abgewandte Stirnfläche des Kissens 7 der Metalloberfläche 2 zugewandt ist. Hierauf wird die Metalloberfläche 2 durch Rotation des Poliertuches 8 und Anpressen des Poliertuches 8 gegen die Metalloberfläche 2 poliert. Nach erfolgtem Polieren kann die polierte Stelle 18 der Metalloberfläche 2 gespült werden. Zum Spülen kann beispielsweise Wasser verwendet werden, das mit einer auf einem Schlauch sitzenden Düse oder einem Sprühkopf auf die polierte Stelle aufgesprüht werden kann, um Poliermittelreste und Abrieb von der Metalloberfläche 2 zu entfernen.

Wie in Fig. 5 dargestellt kann vor dem Polieren des Metallbandes ein Bereich um eine zu polierende Stelle 18 der Metalloberfläche 2 mit einer Folie 19 abgedeckt werden. Bei der Folie 20 kann es sich um eine Klebefolie handeln, die auf einer der Metalloberfläche zugewandten Seite vollflächig oder abschnittsweise mit einer Klebeschicht versehen ist. Darüber hinaus kann ein Spritzschutz, in Form einer den zu polierenden Bereich umgebenden Flüssigkeitsbarriere 20 vorgebbarer Höhe angebracht werden. Die Flüssigkeitsbarriere 20 kann durch eine Wand aus einem flexiblen Material, insbesondere Schaumstoff, gebildet werden, die zumindest teilweise um die zu polierende Stelle 18 angeordnet und festgeklebt wird.

Das Metallband 3 kann vor dem Polieren je nach Lage der zu polierenden Stelle 18 ganz oder teilweise zu einer Rolle 21 aufgewickelt werden, sodass die zu polierende Stelle 18 auf einer Oberfläche der Rolle 21 und seitlich, d.h. unterhalb, eines Scheitels 22 der Rolle 21 zu liegen kommt. Unter dem Scheitel 22 der Rolle 21 wird hierbei jener Bereich der Mantelfläche der Rolle 21 verstanden, der in einer Position, in welcher eine Längsmittelachse der Rolle im Wesentlichen parallel zu einem Untergrund verläuft, in vertikaler Richtung am weitesten von dem Untergrund entfernt ist.

Die Barriere 20 kann an einem dem Scheitel 22 der Rolle 21 abgewandten Bereich eine Öffnung 24 aufweisen, wobei unter der Öffnung 24 ein Ablauf 23 für Flüssigkeiten vorgesehen ist. entspricht Der Ablauf 23 kann, wie in Fig. 5 dargestellt, durch eine in Richtung einer nach unten geneigten Rinne ausgebildet sein.

Um ein kontrolliertes Abfließen von Spülmittel oder Poliermittel in Richtung des Abflusses 23 zu begünstigen können der zu polierenden Stelle 18 zugewandte Folienränder, die Seiten eines Dreiecks bilden, wobei eine Spitze des Dreiecks nach unten weist.

Wie in Fig. 6 dargestellt kann zur Bildung der Flüssigkeitsbarriere 20 auch die Folie 19 an von der zu polierenden Stelle 18 wegweisenden Ränder abgehoben und diese Ränder über der Metalloberfläche 2 fixiert werden. Beispielsweise können die abgehobenen Ränder an einem über der Rolle 21 angeordneten Gestell oder einer Decke aufgehängt sein. Die abgehobenen Bereiche der Folie 20 bilden hierbei Seitenwände des Spritzschutzes. An den der zu polierenden Stelle 18 zugewandten Rändern kann die Folie 20 auf der Metalloberfläche 2 festgeklebt sein.

Der Ordnung halber sei darauf hingewiesen, dass zum besseren Verständnis des Aufbaus der erfindungsgemäßen Vorrichtung diese bzw. deren Bestandteile teilweise unmaßstäblich und/oder vergrößert und/oder verkleinert dargestellt wurden.

Die Ausführungsbeispiele zeigen mögliche Ausführungsvarianten der erfindungsgemäßen Vorrichtung und des erfindungsgemäßen Verfahrens, wobei an dieser Stelle bemerkt sei, dass die Erfindung nicht auf die speziell dargestellten Ausführungsvarianten derselben eingeschränkt ist. Es sind sämtliche Ausführungsvarianten, die unter den Wortsinn der unabhängigen Ansprüche fallen vom Schutzbereich umfasst.

### Bezugszeichenaufstellung

- 1: Vorrichtung
- 2: Metalloberfläche
- 3: Metallband
- 4: Motor
- 5: Drehwelle

- 6: Drehteller
- 7: Kissen
- 8: Poliertuch
- 9: Erster Teil Klettverschluss
- 10: Zweiter Teil Klettverschluss

- 11: Erster Teil Klettverschluss
- 12: Zweiter Teil Klettverschluss
- 13: Erster Teil Klettverschluss
- 14: Erster Teil Klettverschluss
- 15: Zweiter Teil Klettverschluss

- 16: Zweiter Teil Klettverschluss
- 17: Haltevorrichtung
- 18: Zu polierende Stelle
- 19: Folie
- 20: Flüssigkeitsbarriere

- 21: Rolle
- 22: Scheitel
- 23: Ablauf
- 24: Öffnung

## Patentansprüche

1. Vorrichtung (1) zum Polieren einer Metalloberfläche (2) eines Metallbandes (3), wobei die Vorrichtung einen Motor (4) und eine mit diesem verbundene Drehwelle (5) aufweist, wobei auf einem dem Motor (4) abgewandten Ende der Drehwelle (5) ein Drehteller (6) aus einem gummielastischen Material und ein Poliertuch (8) angeordnet sind, wobei auf dem Drehteller zumindest ein Kissen (7) aus einem Schaumstoff befestigt ist, wobei das Poliertuch (8) zumindest an einer dem Drehteller (6) abgewandten Stirnfläche des zumindest einen Kissens (7) angeordnet ist, **dadurch gekennzeichnet, dass** sich das Kissen (7) in Richtung des Drehtellers (6) konisch verjüngt.

2. Vorrichtung nach Anspruch 1, **dadurch gekennzeichnet, dass** zwischen dem Drehteller (6) und dem Kissen (7) ein Band mit elastischen Widerhaken angeordnet ist, wobei das Band an seiner den Widerhaken gegenüberliegenden Seite mit dem Drehteller (6) oder dem Kissen (7) verbunden ist

3. Vorrichtung nach Anspruch 1 oder 2, **dadurch gekennzeichnet, dass** an einer dem Drehteller (6) zugewandten Stirnfläche des Kissens (7) ein erster Teil (9) zumindest eines Klettverschlusses und an dem Drehteller (6) ein zweiter, mit dem an der dem Drehteller (6) zugewandten Seite des Kissens (7) angeordneten ersten Teil (9) korrespondierender Teil (10) des zumindest einen Klettverschlusses angeordnet ist

4. Vorrichtung nach einem der Ansprüche 1 bis 3, **dadurch gekennzeichnet, dass** an einer dem Drehteller (6) abgewandten Stirnfläche des Kissens (7) ein erster Teil (11) zumindest eines Klettverschlusses und an dem Poliertuch (8) ein zweiter, mit dem an der dem Drehteller (6) abgewandten Stirnfläche angeordneten ersten Teil (11) korrespondierender Teil (12) des zumindest einen Klettverschlusses angeordnet ist.

5. Vorrichtung nach einem der Ansprüche 1 bis 4, **dadurch gekennzeichnet, dass** das Poliertuch (8) einen Durchmesser (D) aufweist, der größer ist als die Summe eines Durchmessers (d) einer dem Drehteller (6) abgewandten Stirnfläche des Kissens (7) und einer Höhe (H) des Kissens (7).

6. Vorrichtung nach Anspruch 5, **dadurch gekennzeichnet, dass** an einer Mantelfläche des Drehtellers (6) oder an einem die Mantelfläche des Drehtellers (6) bedeckenden Abschnitt des Poliertuches (8) ein Band mit elastischen Widerhaken angeordnet ist, wobei das Band an seiner den Widerhaken gegenüberliegenden Seite mit dem Drehteller (6) oder dem Poliertuch (8) verbunden ist.

7. Vorrichtung nach Anspruch 5, **dadurch gekennzeichnet, dass** an einer Mantelfläche des Drehtellers (6) und/oder einer Mantelfläche des Kissens (7) zumindest ein erster Teil (13,14) zumindest eines Klettverschlusses und an dem Poliertuch (8) zumindest ein zweiter, mit dem ersten an der Mantelfläche des Drehtellers (6) und/oder der Mantelfläche des Kissens (7) angeordneten Teil (13, 14) korrespondierender Teil (15, 16) des zumindest einen Klettverschlusses angeordnet ist.

8. Vorrichtung nach einem der Ansprüche 5 bis 7, **dadurch gekennzeichnet, dass** der Durchmesser (D) des Poliertuches (8) größer ist, als die Summe des Durchmessers (d) der dem Drehteller (6) abgewandten Seite des Kissens (7), der Höhe (H) des Kissens (7) sowie einer Höhe (h) des Drehtellers (6), wobei ein Randbereich des Poliertuches (8) durch eine das Poliertuch (8) und den Drehteller (6) ringförmig umgreifende Haltevorrichtung (17) gegen die Mantelfläche des Drehtellers (6) gepresst und fixiert ist.

9. Vorrichtung nach einem der Ansprüche 1 bis 8, **dadurch gekennzeichnet, dass** das Kissen (7) eine Höhe (H) aufweist, die kleiner ist als oder gleich ist wie der maximale, normal zu der Höhe (H) verlaufende Durchmesser (d) des Kissens (7).

10. Vorrichtung nach Anspruch 9, **dadurch gekennzeichnet, dass** die Höhe (H) des Kissens (7) in einem Bereich von 10 -100 mm, insbesondere 40 - 60 mm oder 50 - 60 mm, liegt, wobei das Kissen (7) einen Durchmesser (d) von maximal 250 mm aufweist.

11. Vorrichtung nach einem der Ansprüche 1 bis 10, **dadurch gekennzeichnet, dass** der Schaumstoff des Kissens (7) ein offenporiger Schaumstoff ist

12. Verfahren zum Polieren einer Metalloberfläche (2) eines Metallbandes (3), **dadurch gekennzeichnet, dass** eine Vorrichtung (1) nach einem der Ansprüche 1 bis 11 verwendet wird, und es die folgenden Schritte umfasst:
i) Tränken des Kissens (7) mit einem Poliermittel
ii) Aufsetzen der Vorrichtung (1) auf eine zu polieren Stelle (18) der Metalloberfläche (2), wobei die dem Drehteller (6) abgewandte Stirnfläche des Kissens (7) der Metalloberfläche (2) zugewandt ist.
iii) Polieren der Metalloberfläche (2) durch Rotation des Poliertuches (8) und Anpressen des Poliertuches (8) gegen die Metalloberfläche (2).
iv) Spülen der polierten Stelle (18) der Metalloberfläche (2).

13. Verfahren nach Anspruch 12, **dadurch gekennzeichnet, dass** es vor Schritt ii) ferner die Schritte umfasst:
c) Bedecken eines Bereiches um eine zu polierende Stelle (18) der Metalloberfläche (2) mit zumindest einer Folie (19) und
d) Anbringen eines Spritzschutzes, in Form einer den zu polierende Bereich umgebenden Flüssigkeitsbarriere (20) vorgebbarer Höhe.

14. Verfahren nach Anspruch 13, **dadurch gekennzeichnet, dass** zur Bildung der Flüssigkeitsbarriere (20) die Folie (19) an von der zu polierenden Stelle (18) wegweisenden Rändern von der Metalloberfläche (2) abgehoben und diese Ränder über der Metalloberfläche (2) fixiert werden.

15. Verfahren nach Anspruch 14, **dadurch gekennzeichnet, dass** die Flüssigkeitsbarriere (20) durch eine Wand aus einem flexiblen Material, insbesondere Schaumstoff, gebildet wird, die zumindest teilweise um die zu polierende Stelle (18) angebracht und festgeklebt wird.

16. Verfahren nach einem der Ansprüche 11 bis 15, **dadurch gekennzeichnet, dass** das Metallband (3) vor Schritt ii) zumindest teilweise zu einer Rolle (21) aufgewickelt wird, sodass die zu polierende Stelle (18) auf einer Oberfläche der Rolle (21) und seitlich eines Scheitels (22) der Rolle (21) zu liegen kommt.

17. Verfahren nach Anspruch 16 und einem der Ansprüche 13 bis 15, **dadurch gekennzeichnet, dass** die Barriere (20) an einem dem Scheitel (12) der Rolle (21) abgewandten Bereich eine Öffnung (24) aufweist, wobei unter der Öffnung (24) ein Ablauf (23) für Flüssigkeiten angeordnet wird.

18. Verfahren nach einem der Ansprüche 12 bis 17, **dadurch gekennzeichnet, dass** der zu polierenden Stelle (18) zugewandte Folienränder, die Seiten eines Dreiecks bilden, wobei eine Spitze des Dreiecks nach unten weist.

## Claims

1. A device (1) for polishing a metal surface (2) of a metal strip (3), wherein the device comprises a motor (4) and a rotary shaft (5) connected to the latter, wherein a rotary disc (6) made of a rubber-elastic material and a polishing cloth (8) are arranged on an end of the rotary shaft (5) facing away from the motor (4), wherein at least one cushion (7) made of a foamed material is fixed on the rotary disc, wherein the polishing cloth (8) is arranged at least on a front face of the at least one cushion (7) facing away from the rotary disc (6), **characterised in that** the cushion (7) tapers conically in the direction of the rotary disc (6).

2. The device according to claim 1, **characterised in that** a strip with elastic barbs is arranged between the rotary disc (6) and the cushion (7), wherein the strip, at its side lying opposite the barbs, is connected to the rotary disc (6) or the cushion (7).

3. The device according to claim 1 or 2, **characterised in that** a first part (9) of at least one Velcro fastener is arranged on a front face of the cushion (7) facing towards the rotary disc (6) and a second part (10) of the at least one Velcro fastener, said second part corresponding to the first part (9) arranged on the side of the cushion (7) facing towards the rotary disc (6), is arranged on the rotary disc (6).

4. The device according to any one of claims 1 to 3, **characterised in that** a first part (11) of at least one Velcro fastener is arranged on a front face of the cushion (7) facing away from the rotary disc (6) and a second part (12) of the at least one Velcro fastener, said second part corresponding to the first part (11) arranged on the front face facing away from the rotary disc (6), is arranged on the polishing cloth (8).

5. The device according to any one of claims 1 to 4, **characterised in that** the polishing cloth (8) has a diameter (D), which is greater than the sum of a diameter (d) of a front face of the cushion (7) facing away from the rotary disc (6) and a height (H) of the cushion (7).

6. The device according to claim 5, **characterised in that** a strip with elastic barbs is arranged on a lateral surface of the rotary disc (6) or on a portion of the polishing cloth (8) covering the lateral surface of the rotary disc (6), wherein the strip, at its side lying opposite the barbs, is connected to the rotary disc (6) or the polishing cloth (8).

7. The device according to claim 5, **characterised in that** at least a first part (13, 14) of at least one Velcro fastener is arranged on a lateral surface of the rotary disc (6) and/or on a lateral surface of the cushion (7) and at least a second part (15, 16) of the at least one Velcro fastener, said second part corresponding to the first part (13, 14) arranged on the lateral surface of the rotary disc (6) and/or the lateral surface of the cushion (7), is arranged on the polishing cloth (8).

8. The device according to any one of claims 5 to 7, **characterised in that** the diameter (D) of the polishing cloth (8) is greater than the sum of the diameter (d) of the side of the cushion (7) facing away from the rotary disc (6), the height (H) of the cushion (7) and a height (h) of the rotary disc (6), wherein an edge region of the polishing cloth (8) is pressed and fixed against the lateral surface of the rotary disc (6) by a holding device (17) engaging around the polishing cloth (8) and the rotary disc (6) in an annular manner.

9. The device according to any one of claims 1 to 8, **characterised in that** the cushion (7) has a height (H), which is less than or equal to the maximum diameter (d) of the cushion (7) running normal to the height (H).

10. The device according to claim 9, **characterised in that** the height (H) of the cushion (7) lies in a range from 10 - 100 mm, in particular 40 - 60 mm or 50 - 60 mm, wherein the cushion (7) has a diameter (d) of at most 250 mm.

11. The device according to any one of claims 1 to 10, **characterised in that** the foamed material of the cushion (7) is an open-pore foamed material.

12. A method for polishing a metal surface (2) of a metal strip (3), **characterised in that** a device (1) according to any one of claims 1 to 11 is used, and it comprises the following steps:
i) impregnation of the cushion (7) with a polishing agent.
ii) placing of the device (1) on a point (18) of the metal surface (2) to be polished, wherein the front face of the cushion (7) facing away from the rotary disc (6) is facing towards the metal surface (2).
iii) polishing of the metal surface (2) by rotation of the polishing cloth (8) and pressing of the polishing cloth (8) against the metal surface (2).
iv) rinsing of the polished point (18) of the metal surface (2).

13. The method according to claim 12, **characterised in that**, before step ii), it also comprises the steps:
c) covering a region around a point (18) of the metal surface (2) to be polished with at least one film (19) and
d) application of a spray protection, in the form of a liquid barrier (20) of predetermined height which surrounds the region to be polished.

14. The method according to claim 13, **characterised in that**, for the formation of the liquid barrier (20), the film (19) is lifted from the metal surface (2) at edges pointing away from the point (18) to be polished and these edges are fixed over the metal surface (2).

15. The method according to claim 14, **characterised in that** the liquid barrier (20) is formed by a wall made of a flexible material, in particular foamed material, which is applied and glued fast at least partially around the point (18) to be polished.

16. The method according to any one of claims 11 to 15, **characterised in that** the metal strip (3) is at least partially rolled up to form a roll (21) before step ii), so that the point (18) to be polished lies on a surface of the roll (21) and to the side of a crown (22) of the roll (21).

17. The method according to claim 16 and any one of claims 13 to 15, **characterised in that** the barrier (20) comprises an opening (24) at a region facing away from the crown (12) of the roll (21), wherein a drain (23) for liquids is arranged beneath the opening (24).

18. The method according to any one of claims 12 to 17, **characterised in that** film edges facing towards the point (18) to be polished form the sides of a triangle, wherein an apex of the triangle points downwards.

## Revendications

1. Dispositif (1) pour polir une surface métallique (2) d'une bande métallique (3), dans lequel ledit dispositif comprend un moteur (4) et un arbre rotatif (5) relié à celui-ci, dans lequel un plateau tournant (6) constitué d'un matériau de caoutchouc élastique et un tissu de polissage (8) sont agencés à une extrémité de l'arbre rotatif (5) opposée au moteur (4), dans lequel au moins un patin (7) constitué d'un matériau en mousse est fixé au plateau tournant, dans lequel le tissu de polissage (8) est agencé au niveau d'au moins une surface avant du au moins un patin (7) opposée au plateau tournant (6), **caractérisé en ce que** le patin (7) est effilé de manière conique dans la direction du plateau tournant (6).

2. Dispositif selon la revendication 1, **caractérisé en ce qu'**entre le plateau tournant (6) et le patin (7) est agencée une bande avec des barbes élastiques, dans lequel la bande est reliée au plateau tournant (6) ou au patin (7) au niveau de son côté opposé aux barbes.

3. Dispositif selon la revendication 1 ou 2, **caractérisé en ce qu'**une première partie (9) d'au moins une fermeture à crochets et à boucles est agencée au niveau d'une surface avant en regard du plateau tournant (6) du patin (7), et **en ce qu'**une seconde partie (10) de la au moins une fermeture à crochets et à boucles correspondant à la première partie (9) agencée au niveau du côté avant en regard du plateau tournant (6) du patin (7) est agencée au niveau du plateau tournant (6).

4. Dispositif selon l'une quelconques des revendications 1 à 3, **caractérisé en ce qu'**une première partie (11) d'au moins une fermeture à crochets et à boucles est agencée au niveau d'une surface avant opposée au plateau tournant (6) du patin (7), et **en ce qu'**une seconde partie (12) de la au moins une fermeture à crochets et à boucles correspondant à la première partie (11) agencée au niveau de la surface avant opposée au plateau tournant (6) est agencée au niveau du tissu de polissage (8).

5. Dispositif selon l'une quelconque des revendications 1 à 4, **caractérisé en ce que** le tissu de polissage (8) présente un diamètre (D) qui est supérieur à la somme d'un diamètre (d) d'une surface avant opposée au plateau tournant (6) du patin (7) et d'une hauteur (H) du patin (7).

6. Dispositif selon la revendication 5, **caractérisé en ce qu'**une bande avec des barbes élastiques est agencée au niveau d'une surface d'enveloppe du plateau tournant (6) ou au niveau d'un tronçon couvrant la surface d'enveloppe du plateau tournant (6) du tissu de polissage (8), dans lequel la bande est reliée au plateau tournant (6) ou au tissu de polissage (8) au niveau de son côté opposé aux barbes.

7. Dispositif selon la revendication 5, **caractérisé en ce qu'**au niveau d'une surface d'enveloppe du plateau tournant (6) et/ou d'une surface d'enveloppe du patin (7) est agencée au moins une première partie (13, 14) d'au moins une fermeture à crochets et à boucles, et **en ce qu'**au moins une seconde partie (15, 16) de la fermeture à crochets et à boucles correspondant à la première partie (13, 14) agencée au niveau de la surface d'enveloppe du plateau tournant (6) et/ou de la surface d'enveloppe du patin (7) est agencée au niveau du tissu de polissage (8).

8. Dispositif selon l'une quelconque des revendications 5 à 7, **caractérisé en ce que** le diamètre (D) du tissu de polissage (8) est supérieur à la somme du diamètre (d) du côté opposé au plateau tournant (6) du patin (7), de la hauteur (h) du patin (7) et d'une hauteur (h) du plateau tournant (6), dans lequel une zone de bord du tissu de polissage (8) est pressée et fixée par un dispositif de maintien (17) de forme annulaire venant en prise avec le tissu de polissage (8) et le plateau tournant (6) contre la surface d'enveloppe du plateau tournant (6).

9. Dispositif selon l'une quelconque des revendications 1 à 8, **caractérisé en ce que** le patin (7) présente une hauteur (H) qui est inférieure ou égale au diamètre (d) maximum, s'étendant perpendiculairement à la hauteur (H), du patin (7).

10. Dispositif selon la revendication 9, **caractérisé en ce que** la hauteur (H) du patin (7) est dans une plage de 10 à 100 mm, en particulier de 40 à 60 mm ou de 50 à 60 mm, dans lequel le patin (7) présente un diamètre (d) d'un maximum de 250 mm.

11. Dispositif selon l'une quelconque des revendications 1 à 10, **caractérisé en ce que** la mousse du patin (7) est une mousse à cellules ouvertes.

12. Procédé pour le polissage d'une surface métallique (2) d'une bande métallique (3), **caractérisé en ce qu'**un dispositif (1) selon l'une quelconque des revendications 1 à 11 est utilisé, qui comprend les étapes suivantes consistant à :
i) imprégner le patin (7) avec un agent de polissage,
ii) placer le dispositif (1) sur un emplacement de polissage (18) de la surface métallique (2), dans lequel la surface avant opposée au plateau tournant (6) du patin (7) est en regard de la surface métallique (2),
iii) polir la surface métallique (2) par rotation du tissu de polissage (8) et en appuyant le tissu de polissage (8) contre la surface métallique (2),
iv) rincer l'emplacement poli (18) de la surface métallique (2).

13. Procédé selon la revendication 12, **caractérisé en ce qu'**avant l'étape ii), il comprend en outre les étapes consistant à :
c) recouvrir une zone autour d'un emplacement à polir (18) de la surface métallique (2) avec au moins une feuille (19), et
d) monter un écran de protection, sous la forme d'une barrière aux liquides (20) d'une hauteur prédéfinie entourant la zone à polir.

14. Procédé selon la revendication 13, **caractérisé en ce que**, pour former la barrière aux liquides (20), la feuille (19) va être soulevée de la surface métallique (2) au niveau des bords opposés à l'emplacement à polir (18), et ces bords vont être fixés sur la surface métallique (2).

15. Procédé selon la revendication 14, **caractérisé en ce que** la barrière aux liquides (20) est formée par une paroi réalisée en un matériau souple, en particulier un matériau en mousse, qui est disposé au moins partiellement sur l'emplacement à polir (18) et y est collé.

16. Procédé selon l'une quelconque des revendications 11 à 15, **caractérisé en ce que** la bande métallique (3), avant l'étape ii), est enroulée au moins partiellement en un rouleau (21), de telle sorte que l'emplacement à polir (18) vient se placer sur une surface supérieure du rouleau (21) et latéralement par rapport au sommet (22) du rouleau (21).

17. Procédé selon la revendication 16 et l'une quelconque des revendications 13 à 15, **caractérisé en ce que** la barrière (20) présente une ouverture (24) au niveau d'une zone opposée à un sommet (12) du rouleau, (21) dans lequel une évacuation (23) pour des liquides est disposée sous l'ouverture (24).

18. Procédé selon l'une quelconque des revendications 12 à 17, **caractérisé en ce que** les bord de feuille en regard de l'emplacement à polir (18) forment les côtés forment les côtés d'un triangle, dans lequel une pointe du triangle est tournée vers le bas.
